# EUROPÄISCHE PATENTSCHRIFT

(11) **EP 0 193 756 B1**
(45) Veröffentlichungstag und Bekanntmachung des Hinweises auf die Patenterteilung: **12.09.1990**
(21) Anmeldenummer: 86101777.0
(22) Anmeldetag: 12.02.1986
(51) Int. Cl.: F21V 21/38

(54) **Hohlkörpermast**
Hollow mast
Mât creux

(30) Priorität: 07.03.1985 DE 3508035
(43) Veröffentlichungstag der Anmeldung: 10.09.1986
(73) Patentinhaber: Thomas, Rudolf, D-5200 Siegburg (DE)
(72) Erfinder: Thomas, Rudolf, D-5200 Siegburg (DE)
(74) Vertreter: Harwardt, Günther, Dipl.-Ing.

(56) Entgegenhaltungen:
- FR-A- 2 420 006
- US-A- 3 856 639
- US-A- 4 640 384
- JOURNAL OF ILLUMINATING ENGINEERING SOCIETY, Band 7, Nr. 4, Juli 1978, Seiten 212-222, New York, US; R.D. ZELLER: "Complexities and interrrelationships in lowering device design for high mast lighting equipment"

## Beschreibung

Die Erfindung betrifft einen Hohlkörpermast, insbesondere zum Anbringen von Beleuchtungskörpern, mit einem Aufzug zum Personen- und/oder Materialtransport.

Zur Beleuchtung von Plätzen, z.B. Sportstadien werden an Masten angebrachte Beleuchtungskörper eingesetzt. Die Masten erreichen je nach Größe des zu beleuchtenden Platzes Höhen von 35 m und mehr.

Die Beleuchtungseinrichtungen müssen gewartet bzw. bei Ausfall ausgetauscht werden. Meistens sind mehrere Masten erforderlich.

Bei Gittermasten ist eine Besteigung infolge der Gitterbauweise möglich, jedoch je nach Höhe des Mastes nicht zumutbar. Eine Besteigung von als Hohlkörpern mit geschlossener Bauweise ausgebildeten Masten ist nur durch daran vorgesehene Steigeisen oder sonstige Fahreinrichtungen möglich. Es sind ferner Treibscheibenwinden bekannt, die beispielsweise zum Heben und Senken von Hängegerüsten im Bausektor eingesetzt werden. Das Tragseil ist über Treibscheiben geführt und die Winde bewegt sich am Seil entlang, ohne daß dies aufgewickelt wird.

Der Erfindung liegt daher die Aufgabe zugrunde, für einen Hohlkörpermast zur Ausführung von Wartungsarbeiten eine kostengünstige Personen-und/oder Materialtransporteinrichtung vorzuschlagen, die für mehrere Masten einsetzbar ist und bei der möglichst wenig Ausrüstungsteile an jedem Mast ortsfest anzuordnen sind und diese geschützt bereitgehalten werden.

Zur Lösung dieser Aufgabe ist erfindungsgemäß ein zeitweilig anbringbarer Transportkorb vorgesehen, der durch eine Treibscheibenwinde an einem Tragseil heb- und senkbar ist. Ein Sicherungsseil sorgt dafür, daß im Falle des Versagens des Tragseiles oder der Treibscheibenwinde der Transportkorb abgefangen wird. Die im Innenraum des Mastes vorgesehen Aufnahme- und Befestigungseinrichtung dient zur Aufnahme und Fixierung des eingezogenen Tragseiles und Sicherungsseiles. Tragseil und Sicherungsseil verbleiben ständig am Mast und werden, wenn der Aufzug nicht eingesetzt ist, im Innenraum bereitgehalten. Das Tragseil und das Sicherungsseil sind über am Kopf des Mastes angeordnete Umlenkrollen aus dem Mast herausgeführt und sind für jeden Fall des Einsatzes des Aufzuges bis zum Fußbereich des Mastes führbar.

Von Vorteil bei dieser Ausbildung ist, daß nur ein Aufzug für das Befahren mehrerer Masten einsetzbar ist und dieser, wenn er nicht benötigt wird, verschlossen aufbewahrt werden kann und Unbefugten ein Besteigen des Mastes daher nicht möglich ist. Dies wird noch durch das Einziehen der Seile unterstützt, die dadurch zudem geschützt bereitgehalten werden und keinen Lärm verursachen, wie es der Fall wäre, wenn sie außen am Mast herunterhängen und durch z.B. Wind gegen die Mastaußenfläche geschlagen würden.

Bevorzugt ist am Kopf des Mastes eine Bühne angebracht, die die Wartungsarbeiten erleichtert.

Um das Besteigen der Bühne zu erleichtern, sind die Umlenkrollen nicht unmittelbar am Kopf des Mastes selbst, sondern an einem daran angeordneten Kragarm angebracht.

Zur Erhöhung der Sicherheit ist in weiterer Ausgestaltung der Erfindung die Bühne mit einer Aussparung versehen. Der Transportkorb fährt in diese Aussparung hinein. Zur Erleichterung des Ein-und Aussteigens besitzt der Transportkorb ferner eine Tür.

Das Einziehen der Seile kann von Hand erfolgen oder es kann als Aufnahme- und Fixiereinrichtung eine Winde vorgesehen sein, die im Innenraum des Mastes angeordnet ist. Die Winden zum Aufwickeln der Seile können einfach ausgelegt werden, da sie selbst keine Hubfunktion für den belasteten Transportkorb übernehmen. Wenn das Einziehen von Hand erfolgt, müssen Fixierpunkte für die Seile vorgesehen sein.

Um die Überwachung der Seile und der Winde zu erleichtern, ist vorgesehen, daß die ortsfeste Winde im Innern des Fußbereiches des Mastes angeordnet ist. Die Winde ist dadurch leicht zugänglich, aber geschützt vor Unbefugten im Innern des Mastes untergebracht. Ferner ist sie vor Wettereinflüssen ebenso geschützt, wie die eingezogenen Seile. Für den Fall, daß versehentlich eines der Trag- oder Sicherungsseile über die Umlenkrolle nach innen gezogen wird oder ausgetauscht werden muß, ist ein Reserveseil vorgesehen, das eingezogen bereitgehalten wird.

Damit die Seile wieder für den Einsatz des Transportkorbes zum Fußbereich des Mastes zurückbewegt werden können, sind diese mindestens zeitweilig mit einem Spanngewicht versehen.

Um ein Einziehen der Seile über die Umlenkrollen hinweg zu verhindern, kann zusätzlich eine Überrollsicherung vorgesehen sein.

Bevorzugt ist dem Reserveseil eine separate Winde zugeordnet.

Damit der Transportkorb nicht bei seiner Bewegung unkontrolliert schwingen kann, ist er mit Führungsrollen zur Abstützung an der Außenfläche des Mastes versehen. Sind Seile vorgesehen, die von Hand eingezogen werden müssen, so sind die Seile mit einer Öse und der Mast mit Haken zum Einhängen der Öse bei eingezogenen Seilen versehen.

Ein bevorzugtes Ausführungsbeispiel der Erfindung ist in der Zeichnung dargestellt.

Es zeigt
Fig. 1 einen Mast mit Kragarm und eingezogenen Seilen
Fig. 2 einen Mast mit bis zum Fußbereich geführtem Trag- und Sicherungsseil und angehängtem Transportkorb
Fig. 3 den Kopfbereich des Mastes mit Bühne und Transportkorb in vergrößertem Maßstab Fig. 4 einen Querschnitt durch den Mast mit dem daran geführten Transportkorb in vergrößertem Maßstab und
Fig. 5 den Fußbereich des Mastes mit Transportkorb in vergrößertem Maßstab.

Der in Fig. 1 dargestellte Mast ist als Hohlkörper mit glatten Außenflächen hergestellt und beispielsweise aus Platten zusammengeschweißt. Wie aus dem Querschnitt nach Fig. 4 ersichtlich ist der Mast 1 achteckig ausgebildet und seine Querschnittsfläche nimmt von seinem Fußbereich 2 zu seinem Kopfbereich 3 hin ab.

Der Mast 1 ist als Beleuchtungsmast vorgesehen. In seinem Kopfbereich 3 ist eine Bühne 4 angebracht, welche begehbar ist und die Beleuchtungskörper 5 trägt. Ferner ist am Kopfbereich 3 des Mastes 1 ein Kragarm 6 befestigt, der an zwei Positionen jeweils drei nebeneinander angeordnete Umlenkrollen 7, 8 aufweist. Der Fußbereich 2 des Mastes 1 ist an einem Fundament 21 befestigt. In der Darstellung gemäß Fig. 1 sind das Tragseil 10, das Sicherungsseil 11 und das Reserveseil 12 eingezogen, das heißt, sie befinden sich im Innern 22 des Mastes. Die Seile 10, 11, 12 sind jeweils mit Spanngewichten 13 versehen, welche dann, wenn der Transportkorb 14 nicht im Einsatz ist, an dem Tragseil 10 und dem Sicherungsseil 11 angebracht sind, um nach dem Einziehen dieser Seile 10, 11 dafür zu sorgen, daß diese für den erneuten Einsatz des Transportkorbes 14 nach lösen ihrer Sicherung wieder zum Fußbereich 2 des Mastes 1 unter der Last der Spanngewichte 13 geführt werden. Der Transportkorb 14 besteht aus einer Plattform 15 mit Geländer 16 und ist an einem Tragrahmen 17 befestigt. Der Tragrahmen 17 ist auf Rädern 18 von einem Mast 1 zu einem anderen Mast 1 umsetzbar.

Der Tragrahmen 17 weist zwei weitere Sätze von nebeneinander angeordneten Umlenkrollen 19, 20 für das Tragseil 10, das Sicherungsseil 11 und ggf. das Reserveseil 12 auf. Das Tragseil 10 und das Sicherungsseil 11 sind von Festpunkten 21 im Innenraum 22 des Fußbereiches 2 des Mastes 1 zu den Sätzen von Umlenkrollen 7, 8 am Kragarm 6 am Kopfbereich 3 des Mastes 1 aus diesem herausgeführt. Dies gilt ebenso für das Reserveseil 12.

Das Tragseil 10 und das Sicherungsseil 11 sind außen am Mast 1 zu dessen Fußbereich 2 heruntergeführt. Das Tragseil 10 ist über die Umlenkrollen 19, 20 zu den Treibscheiben 23, 24 einer Treibscheibenwinde 25, die ebenfalls am Tragrahmen 17 des Transportkorbes 14 befestigt ist, geführt. Die Treibscheibenwinde 25 sorgt für die Aufwärts- und Abwärtsbewegung des Transportkorbes 14. Das Sicherungsseil 11 ist ebenfalls über zwei weitere Umlenkrollen 19, 20 zu einer Sicherungseinrichtung 26 geführt, die im Notfall zu einem Festhalten des Transportkorbes 14 dient. Der Tragrahmen 17 ist ferner mit Führungsrollen 27 versehen, die sich an der Außenfläche des Mastes 1 abstützen. Die Anordnung der Rollen 27 sorgt in Verbindung mit der achteckigen Ausbildung des Mastes 1 für eine gute seitliche Führung des Transportkorbes 14.

Die am Kopf des Mastes 1 angeordnete Bühne 4 weist eine Aussparung 28 auf, die an die Größe des Transportkorbes 14 angepaßt ist und in die der Transportkorb 14 hineinbewegt wird, was ein sicheres Besteigen des Korbes 14 und der Bühne 4 bewirkt.

Das Reserveseil 12 wird in der Regel eingezogen bereitgehalten, für den Fall, daß eines der anderen Seile 10, 11 beschädigt ist oder aus Versehen über die Umlenkrollen 7, 8 hinaus in den Mast 1 eingezogen wurde, weil z.B. kein Spanngewicht 13 angebracht wurde. Natürlich ist es auch möglich eine besondere Überrollsicherung vorzusehen. Die Seile 10, 11, 12 können für das Einziehen mit jeweils einer weiteren Öse versehen sein, die auf der Länge der Seile so angeordnet ist, daß nach dem Einziehen die Ösen an im Innenraum 22 des Fußbereiches 2 des Mastes angebrachte Haken der Seile 10, 11, 12 einhängbar sind. Der Innenraum 22 des Mastes 1 ist durch eine Tür erreichbar. Die an ihren Enden angebrachten Spanngewichte 13 befinden sich dann unmittelbar vor dem Satz Umlenkrollen 8. Es kann aber auch im Bereich der Festpunkte 21 eine Winde vorgesehen sein, die zum Verankern und Aufwickeln der Seile 10,11,12 dient. Das kann eine handbetätigte Winde sein, da nur eine Aufwickelfunktion für die Seile, für den Zustand der Ruhe erforderlich ist.

### Bezugszeichenliste

1 Mast
2 Fußbereich
3 Kopfbereich
4 Bühne
5 Beleuchtungskörper
6 Kragarm
7, 8 Umlenkrollen
9 Fundament
10 Tragseil
11 Sicherungsseil
12 Reserveseil
13 Spanngewicht
14 Transportkorb
15 Plattform
16 Geländer
17 Tragrahmen
18 Rad
19, 20 Umlenkrollen
21 Festpunkt
22 Innenraum
23, 24 Treibscheiben
25 Treibscheibenwinde
26 Sicherungseinrichtung
27 Führungsrollen
28 Aussparung

## Patentansprüche

1. Hohlkörpermast, insbesondere zum Anbringen von Beleuchtungskörpern, mit einem Aufzug zum Personen- und/oder Materialtransport, dadurch gekennzeichnet, daß als Aufzug ein über eine Treibscheibenwinde (25) an einem Tragseil (10) und einem Sicherungsseil (11), welche am Mast (1) angeordnet sind, heb- und senkbar angeordneter und mit diesen zeitweilig verbindbarer Transportkorb (14) vorgesehen ist, und daß die ständig am Mast (1) verbleibenden Seile (10, 11) von einer im Innenraum (22) des Mastes (1) angeordneten Aufnahme- und Befestigungseinrichtung (21) über am Kopf (3) des Mastes (1) angebrachte Umlenkrollen (7, 8) nach außen aus dem Mast (1) herausgeführt und zu dessen Fußbereich (2) führbar sind.

2. Mast nach Anspruch 1, dadurch gekennzeichnet, daß am Kopf (3) des Mastes (1) eine Bühne (4) angebracht ist.

3. Mast nach Anspruch 1, dadurch gekennzeichnet, daß am Kopf (3) des Mastes (1) ein Kragarm (6) angeordnet ist, an dem die Umlenkrollen (7, 8) angebracht sind.

4. Mast nach Anspruch 2, dadurch gekennzeichnet, daß die Bühne (4) mit einer Aussparung (28) für das Einfahren des Transportkorbs (14) versehen ist.

5. Mast nach Anspruch 1, dadurch gekennzeichnet, daß der Transportkorb (14) mit einer Tür versehen ist.

6. Mast nach Anspruch 1, dadurch gekennzeichnet, daß als Aufnahme- und Befestigungseinrichtung eine im Innenraum (22) des Mastes (1) angeordnete Winde zum Aufwickeln der Seile (10, 11) vorgesehen ist.

7. Mast nach Anspruch 6, dadurch gekennzeichnet, daß die ortsfeste Winde im Innern des Fußbereiches (2) des Mastes angeordnet ist.

8. Mast nach Anspruch 1, dadurch gekennzeichnet, daß ein weiteres Reserveseil (12) am Mast (1) angeordnet ist.

9. Mast nach Anspruch 1, dadurch gekennzeichnet, daß die Seile (10,11,12) mit einem Spanngewicht (13) versehen sind.

10. Mast nach Anspruch 1 und/oder 8, dadurch gekennzeichnet, daß die Seile (10, 11, 12) mit einer Uberrollsicherung versehen sind.

11. Mast nach Anspruch 8, dadurch gekennzeichnet, daß dem Reserveseil (12) eine separate Winde zugeordnet ist.

12. Mast nach Anspruch 1, dadurch gekennzeichnet, daß der Transportkorb (14) mit Führungsrollen (27) zur Abstützung an der Außenfläche des Mastes (1) versehen ist.

13. Mast nach Anspruch 1 und/oder 8, dadurch gekennzeichnet, daß die Seile (10, 11, 12) mit einer Ose und der Mast (1) im Innern (22) seines Fußbereiches (2) mit Haken zum Einhängen der eingezogenen Seile (10, 11, 12) versehen ist.

## Claims

1. Hollow body mast, more particularly for the attachment of lighting fixtures, with a lift for transporting persons and/or material, characterised in that a transport basket (14) is provided as the lift, said basket being disposed so that it can be raised and lowered via a friction driven winch (25) on a carrying cable (10) and a safety cable (11) which are disposed on the mast (1), and being able to be temporarily connected to said cables (10, 11), and in that the cables (10, 11) which remain permanently on the mast (1) are guided outwards out of the mast (1) via guide rollers (7, 8) fitted at the head (3) of the mast (1) from a receiving and fixing device (21) disposed in the interior (22) of the mast (1), and can be conducted to the foot area (2) of said mast.

2. Mast as claimed in Claim 1, characterised in that a platform (4) is mounted at the head (3) of the mast (1).

3. Mast as claimed in Claim 1, characterised in that a boom (6) is disposed at the head (3) of the mast (1), with the guide rollers (7, 8) being mounted on said boom (6).

4. Mast as claimed in Claim 2, characterised in that the platform (4) is provided with a recess (28) for accomodating the transport basket.

5. Mast as claimed in Claim 1, characterised in that the transport basket (14) is provided with a door.

6. Mast as claimed in Claim 1, characterised in that a winch for winding up the cables (10, 11), which is disposed in the interior (22) of the mast (1), is provided as the receiving and fixing device.

7. Mast as claimed in Claim 6, characterised in that the fixed winch is disposed inside the foot area (2) of the mast.

8. Mast as claimed in Claim 1, characterised in that an additional reserve cable (12) is disposed on the mast (1).

9. Mast as claimed in Claim 1, characterised in that the cables (10, 11, 12) are provided with a counterweight (13).

10. Mast as claimed in Claim 1 and/or 8, characterised in that the cables (10, 11, 12) are provided with an overwind safety device.

11. Mast as claimed in Claim 8, characterised in that there is a separate winch assigned to the reserve cable (12).

12. Mast as claimed in Claim 1, characterised in that the transport basket (14) is provided with guiding rollers (27) for the support on the outer surface of the mast (1).

13. Mast as claimed in Claim 1 and/or 8, characterised in that the cables (10, 11, 12) are provided with an eyelet and the mast (1) is provided in the interior (22) of its foot area (2) with hooks for suspending the retracted cables (10, 11, 12).

## Revendications

1. Mât creux, en particulier pour l'installation d'appareils d'éclairage, avec un élévateur pour le transport de personnes et/ou de matériel, caractérisé en ce que l'élévateur comprend une nacelle de transport (14) pouvant être reliée temporairement à un câble de suspension (10) et un câble de sûreté (11) disposés sur le mât (1) et par lesquels la nacelle peut être montée et abaissée au moyen d'un treuil à poulie motrice (25), et que les câbles (10, 11), restant en permanence sur le mât (1), s'étendent depuis un dispositif (21) de réception et de fixation placé à l'intérieur (22) du mât (1), à l'extérieur du mât (1), en passant par des poulies de renvoi (7, 8) montées sur la tête (3) du mât (1), et peuvent être étendus jusqu'au pied (2) du mât.

2. Mât selon la revendication 1, caractérisé en ce qu'une plate-forme (4) est installée sur la tête (3) du mât (1).

3. Mât selon la revendication 1, caractérisé en ce que la tête (3) du mât (1) est munie d'une potence (6), sur laquelle sont montées les poulies de renvoi (7, 8).

4. Mât selon la revendication 2, caractérisé en ce que la plate-forme (4) est pourvue d'un évidement (28) pour le passage de la nacelle (14).

5. Mât selon la revendication 1, caractérisé en ce que la nacelle (14) est munie d'une porte.

6. Mât selon la revendication 1, caractérisé en ce que le dispositif de réception et de fixation est un treuil installé à l'intérieur (22) du mât (1) et servant à l'enroulement des câbles (10, 11).

7. Mât selon la revendication. 6, caractérisé en ce que le treuil est installé fixe à l'intérieur de la partie inférieure formant le pied (2) du mât.

8. Mât selon la revendication 1, caractérisé en ce qu'un câble supplémentaire de réserve (12) est disposé sur le mât (1).

9. Mât selon la revendication 1, caractérisé en ce que les câbles (10, 11, 12) sont munis d'un poids de tension (13).

10. Mât selon la revendication 1 et/ou 8, caractérisé en ce que les câbles (10, 11 12) sont munis d'une sécurité contre l'échappement des poulies de renvoi.

11. Mât selon la revendication 8, caractérisé en ce qu'un treuil séparé est prévu pour le câble de réserve (12).

12. Mât selon la revendication 1, caractérisé en ce que la nacelle (14) est équipée de galets de guidage (27) pour l'appui de la nacelle sur la surface externe du mât (1).

13. Mât selon la revendication 1 et/ou 8, caractérisé en ce que les câbles (10, 11, 12) sont munis d'un anneau et le mât (1) est muni, à l'intérieur (22) de son pied (2), de crochets pour l'accrochage des câbles (10, 11, 12) rentrés dans le mât.
